# EUROPÄISCHE PATENTSCHRIFT

(11) **EP 2 810 841 B1**
(45) Veröffentlichungstag und Bekanntmachung des Hinweises auf die Patenterteilung: **11.05.2016**
(21) Anmeldenummer: 13170958.6
(22) Anmeldetag: 06.06.2013
(51) Int. Cl.: B61B 12/00, B61B 12/06, B61B 12/12

(54) **Fahrbetriebsmittel für eine Umlaufbahn und Verfahren zum Betrieb einer Umlaufbahn mit einem derartigen Fahrbetriebsmittel**
Drive operation device for a circular path and method for operating a circular path with such a drive operation device
Elément mouvant pour une boucle et procédé de fonctionnement d'une boucle dotée d'un tel élément mouvant

(43) Veröffentlichungstag der Anmeldung: 10.12.2014
(73) Patentinhaber: Bartholet Maschinenbau AG, 8890 Flums (CH)
(72) Erfinder: Mullis, Justus, 8880 Walenstadt (CH); Kuster, Toni, 7310 Bad Ragaz (CH)
(74) Vertreter: Dr. Graf & Partner AG

(56) Entgegenhaltungen:
- EP-A1- 0 771 708
- EP-A2- 2 030 858
- EP-A2- 2 062 798
- WO-A1-2008/020021
- WO-A1-2008/129017
- AT-B- 352 179
- DE-A1-102010 017 068
- US-A- 4 784 065

## Beschreibung

Die Erfindung betrifft ein Fahrbetriebsmittel für eine Umlaufbahn. 5 Die Erfindung betrifft weiter ein Verfahren zum Betrieb einer Umlaufbahn mit einem Fahrbetriebsmittel.

### Stand der Technik

Es ist bekannt bei Umlaufbahnen mit an einem Förderseil befestigbaren Fahrbetriebsmitteln Sicherungseinrichtungen zu verwenden. Sicherungseinrichtungen können bei Kabinenbahnen Kabinentüren und bei Sesselliften Schliessbügel oder auch Wetterschutzhauben sein. Solche Sicherungseinrichtungen dienen der Sicherheit beförderter Personen. Um zu gewährleisten, dass solche Sicherungseinrichtungen während des Transportes nicht geöffnet werden, ist es bekannt das Fahrbetriebsmittel mit einer Arretierungsvorrichtung zu versehen. Die Arretierungsvorrichtung hat die Aufgabe die Sicherungseinrichtung nach erfolgtem Schliessen in einer geschlossenen Position zu halten, und nach der Einfahrt des Fahrbetriebsmittels in eine Station die Arretierung der Sicherungseinrichtung aufzuheben, sodass diese innerhalb der Station geöffnet werden kann.

Zum technischen Umfeld wird beispielsweise auf die DE 10 2010 017068 A1 verwiesen.

Nachteilig an bekannten Fahrbetriebsmitteln aufweisend eine Arretierungsvorrichtung ist die Tatsache, dass diese relativ aufwändig ausgestaltet sind.

### Darstellung der Erfindung

Aufgabe der Erfindung ist es ein wirtschaftlich und betriebstechnisch vorteilhafteres Fahrbetriebsmittel für eine Umlaufbahn auszubilden.

Diese Aufgabe wird gelöst mit einem Fahrbetriebsmittel aufweisend die Merkmale von Anspruch 1. Die Unteransprüche 2 bis 7 betreffen weitere, vorteilhafte Ausgestaltungen. Die Aufgabe wird weiter gelöst mit einem Verfahren aufweisend die Merkmale von Anspruch 8.

Die Aufgabe wird insbesondere gelöst mit einem Fahrbetriebsmittel für eine Umlaufbahn, umfassend eine betätigbare Klemmvorrichtung mit Klemmbacken, um das Fahrbetriebsmittel über die Klemmbacken mit einem Förderseil zu verbinden oder wieder vom Förderseil zu lösen, sowie umfassend eine Sicherungseinrichtung sowie eine Arretierungsvorrichtung, wobei die Arretierungsvorrichtung derart auf die Sicherungseinrichtung wirkend ausgestaltet ist, dass die Arretierungsvorrichtung in einer aktivierten Stellung die Sicherungseinrichtung in einer geschlossenen Position arretiert, und dass die Arretierungsvorrichtung in einer deaktivierten Stellung es zulässt, dass die Sicherungseinrichtung geöffnet werden kann, und dass die Arretierungsvorrichtung eine Wirkverbindung zur Klemmvorrichtung aufweist, um die Arretierungsvorrichtung abhängig von der Stellung der Klemmvorrichtung in eine aktivierte Stellung oder in eine deaktivierte Stellung zu bringen.

Die Aufgabe wird zudem insbesondere gelöst mit einem Verfahren zum Betrieb einer Umlaufbahn umfassend ein Förderseil, umfassend zumindest ein Fahrbetriebsmittel mit einer Sicherungseinrichtung, einer Arretierungsvorrichtung zum Arretieren der Sicherungseinrichtung sowie einer Klemmvorrichtung, sowie umfassend zumindest eine Station, wobei die Klemmvorrichtung während dem Einfahren des Fahrbetriebsmittels in die Station betätigt wird, um das Fahrbetriebsmittel vom Fördersteil zu lösen, und wobei die Arretierungsvorrichtung durch die Klemmvorrichtung derart betätigt wird, sodass die Arretierungsvorrichtung nicht mehr auf die Sicherungseinrichtung einwirkt, und die Sicherungseinrichtung dadurch geöffnet werden kann.

Das erfindungsgemässe Fahrbetriebsmittel weist den Vorteil auf, dass zur Arretierung und zum Freigeben der Sicherungseinrichtung, bei einem Sessellift der Schliessbügel oder die Wetterschutzhaube, die Bewegung der Klemmvorrichtung verwendet werden kann, sodass für die Arretierung und die Freigabe des Schliessbügels keine weitere Vorrichtung erforderlich ist, insbesondere keine zusätzlichen Kulissen zur Betätigung der Arretierungsvorrichtung. Dies ermöglicht eine kostengünstige Lösung. Zudem ist sichergestellt, dass die Arretierungsvorrichtung zuverlässig in zwei Betriebsstellungen übergeht, eine aktivierte Stellung, während welcher der Schliessbügel nicht mehr geöffnet werden kann, und einer deaktivierten Stellung, während welcher der Schliessbügel geöffnet werden kann.

Da die Aktivierung und die Deaktivierung der Arretierungsvorrichtung an die Bewegung der Klemmvorrichtung gekoppelt ist, wird sichergestellt, dass der Schliessbügel zum frühest möglichen Zeitpunkt, nämlich unmittelbar nach der Einfahrt in die Station, nach dem Lösen der Klemmvorrichtung, zum Schwenken freigegeben wird. Zudem wird der Schliessbügel sehr spät arretiert, nämlich beim Schliessen der Klemmvorrichtung, unmittelbar bevor das Fahrbetriebsmittel die Station verlässt. Somit ist einerseits sichergestellt, dass der Schliessbügel während der Fahrt arretiert ist, und andererseits ist sichergestellt, dass der Schliessbügel während einer möglichst langen Dauer innerhalb der Station frei beweglich ist, das heisst geöffnet und geschlossen werden kann, da der Schliessbügel nicht arretiert ist.

Die Erfindung wird nachfolgend an Hand eines Ausführungsbeispiels im Detail beschrieben.

### Kurze Beschreibung der Zeichnungen

Die zur Erläuterung der Ausführungsbeispiele verwendeten Zeichnungen zeigen:
Fig. 1 einen Sessel eines Sesselliftes von vorne;
Fig. 2 eine Seitenansicht des Sessels gemäss Figur 1;
Fig. 3 eine Klemmvorrichtung im geschlossenen Zustand;
Fig. 3a Eine Detailansicht des Teils der bei der Klemmvorrichtung angeordneten Arretierungsvorrichtung gemäss Figur 3;
Fig. 4 eine Klemmvorrichtung im geöffneten Zustand;
Fig. 4a eine Detailansicht des Teils der bei der Klemmvorrichtung angeordneten Arretierungsvorrichtung gemäss Figur 4;
Fig. 5 eine Detailansicht des Teils der beim Sitz angeordneten Arretierungsvorrichtung in aktivierter Stellung;
Fig. 6 eine Detailansicht des Teils der beim Sitz angeordneten Arretierungsvorrichtung in deaktivierter Stellung;

Grundsätzlich sind in den Zeichnungen gleiche Teile mit gleichen Bezugszeichen versehen.

### Wege zur Ausführung der Erfindung

Fig. 1 zeigt in einer Frontsicht und Figur 2 in einer Seitenansicht ein Fahrbetriebsmittel 1, konkret einen Sessel 1a eines Sesselliftes. Der Sessel 1a umfasst sechs neben einander angeordnete Sitz 2, die von einem Rahmen 4 gehalten sind, wobei der Rahmen 4 über ein Gelenk 6 und eine Tragstange 7 mit einer Klemmvorrichtung 9 verbunden ist, wobei die Klemmvorrichtung 9 mit einem Förderseil 8 lösbar verbunden ist. Am Rahmen 4 ist eine Arretierungsvorrichtung 3 angeordnet. Zudem ist eine Sicherungseinrichtung 5, konkret ein Schliessbügel 5a, schwenkbar mit dem Rahmen 4 verbunden. Die Arretierungsvorrichtung 3 hat die Aufgabe den Schliessbügel 5a nach erfolgtem Schliessen in einer geschlossenen Position zu halten, und nach der Einfahrt des Sessels in eine Station die Arretierung des Schliessbügels 5a wieder aufzuheben, sodass dieser innerhalb der Station geöffnet und geschlossen werden kann.

Generell umfasst das Fahrbetriebsmittel 1 für eine Umlaufbahn eine betätigbare Klemmvorrichtung 9 mit Klemmbacken 9d,9f, um das Fahrbetriebsmittel 1 über die Klemmbacken 9d,9f mit einem Förderseil 8 zu verbinden oder wieder vom Förderseil 8 zu lösen, und umfasst eine Sicherungseinrichtung 5 sowie eine Arretierungsvorrichtung 3, wobei die Arretierungsvorrichtung 3 derart auf die Sicherungseinrichtung 5 wirkend ausgestaltet ist, dass die Arretierungsvorrichtung 3 in einer aktivierten Stellung die Sicherungseinrichtung 5 in einer geschlossenen Position arretiert, und dass die Arretierungsvorrichtung 3 in einer deaktivierten Stellung es zulässt, dass die Sicherungseinrichtung 5 geöffnet werden kann, und dass die Arretierungsvorrichtung 3 eine Wirkverbindung zur Klemmvorrichtung 9 aufweist, um die Arretierungsvorrichtung 3 abhängig von der Stellung der Klemmvorrichtung 9 in eine aktivierte Stellung oder in eine deaktivierte Stellung zu bringen.

Das Fahrbetriebsmittel 1 ist vorzugsweise als ein Sessel 1a eines Sessellifts ausgestaltet, wobei die Sicherungseinrichtung 5 als ein schwenkbarer Bügel 5a ausgestaltet ist. Das Fahrbetriebsmittel 1 könnte auch als Kabinenbahn ausgestaltet sein, wobei die Sicherungseinrichtung 5 als Kabinentür ausgestaltet wäre.

Die Arretierungsvorrichtung 3 umfasst ein Anschlagteil 3c, welches derart bezüglich der Klemmvorrichtung 9 angeordnet ist, dass die geöffnete Klemmvorrichtung 9, wie in Figur 4 dargestellt, auf das Anschlagteil 3c einwirkt und dieses verschiebt beziehungsweise verschwenkt, wobei die Arretierungsvorrichtung 3 wie aus Figur 6 ersichtlich ein lösbares Verriegelungsteil 3p umfasst, welches mit einer Drehachse 5d des Schliessbügels 5a verbunden ist, wobei das Anschlagteil 3c und das Verriegelungsteil 3p eine Wirkverbindung aufweisen.

In einer vorteilhaften Ausgestaltung sind das Anschlagteil 3c und das Verriegelungsteil 3p wie beispielsweise in den Figuren 4a und 5 dargestellt, über einen Bowdenzug wirkungsmässig miteinander verbunden.

Wie in den Figuren 3 und 4 dargestellt weist die Klemmvorrichtung 9 eine horizontal Achse 91 auf, wobei die Achse 91 eine Drehachse 9i aufweist, um welche eine elastische Vorrichtung 9c schwenkbar mit der Achse 91 verbunden ist, wobei die elastische Vorrichtung 9c, die Achse 91 und die Arretierungsvorrichtung 3 derart gegenseitig angepasst ausgestaltet und angeordnet sind, dass die elastische Vorrichtung 9c in einer vorherbestimmten Schwenklage eine Wirkverbindung zur Arretierungsvorrichtung 3 aufweist.

Wie aus den Figuren 3 und 4 ersichtlich umfasst die Klemmvorrichtung 9 einen Klemmhebel 9b, an dessen einem Ende die Klemmbacke 9d angeordnet ist und dessen anderes Ende über eine Drehlager 9g mit einem Steuerhebel 9a verbunden ist, sodass der Klemmhebel 9b an einem Drehlager 9e drehbar gelagert ist, welches mit der horizontalen Achse 91 verbunden ist, und wobei die elastische Vorrichtung 9c über ein Drehlager 9h mit dem Steuerhebel 9a verbunden ist, sodass der Steuerhebel 9a um zwei parallel verlaufende, gegenseitig beabstandete Drehachsen 9g,9h drehbar gelagert ist. Wie aus Figur 3a und 4a ersichtlich weist der Betätigungshebel 3a zwei Schenkel auf und ist um eine Drehachse 3b schwenkbar gelagert, wobei das Anschlagteil 3c mit einem der Schenkel fest verbunden ist, und wobei der andere Schenkel ein Betätigungsteil 3d aufweist, welches auf das Endteil eines Drahtseils 3e des Bowdenzugs einwirkt.

Die Arretierungsvorrichtung 3 besteht aus zwei Teilen, einem Teil der in der Nähe der Klemmvorrichtung 9 angeordnet ist, und einem Teil der in der Nähe des Schliessbügels 5a angeordnet ist. Die Kraftübertragung zwischen diesen beiden Teilen erfolgt über einen Bowdenzug. Der Bowdenzug umfasst ein Endteil 3e des Drahtseils, eine Halterung 3g, eine stabile Hülle 3f, eine Feder 3h sowie ein Gelenk 3i. Das von der Klemmvorrichtung 9 beziehungsweise vom Betätigungsmittel 9k bewirkte Verschwenken des Betätigungshebels 3a, indem das Betätigungsmittel 9k das Anschlagteil 3c verschiebt, wird über das Betätigungsteil 3d auf das Endteil 3e des Bowdenzugs übertragen, sodass das Endteil 3e, wie in Figur 5 und 6 dargestellt, den Hebel 3k entsprechend verschwenkt, sodass der Hebel 3k entweder wie in Figur 5 dargestellt, am Drehteil 3m anliegt und die Flanke 3n fixiert, oder wie in Figur 6 dargestellt, zum Drehteil 3m beabstandet ist, sodass der Hebel 3k nicht auf das Drehteil 3m wirkt. Das Drehteil 3m ist über die Drehachse 5d mit der Verbindungsstange 5c zum Schliessbügel 5a verbunden.

Beim Verfahren zum Betrieb einer Umlaufbahn umfassend ein Förderseil 8, umfassend zumindest ein Fahrbetriebsmittel 1 mit einer Sicherungseinrichtung 5, einer Arretierungsvorrichtung 3 zum Arretieren der Sicherungseinrichtung 5 sowie einer Klemmvorrichtung 9, sowie umfassend zumindest eine Station, wird die Klemmvorrichtung 9 während dem Einfahren des Fahrbetriebsmittels 1 in die Station betätigt, um das Fahrbetriebsmittel 1 vom Fördersteil 8 zu lösen, wobei die Arretierungsvorrichtung 3 durch die Klemmvorrichtung 9 derart betätigt wird, sodass die Arretierungsvorrichtung 3 nicht mehr auf die Sicherungseinrichtung 5 einwirkt, und die Sicherungseinrichtung 5 dadurch geöffnet werden kann. Figur 6 zeigt den Zustand, bei welchem die Arretierungsvorrichtung 3 nicht mehr auf die Sicherungseinrichtung 5 einwirkt, weil der Hebel 3k angehoben ist und nicht mehr in das Drehteil 3m eingreifen kann.

## Patentansprüche

1. Fahrbetriebsmittel (1) für eine Umlaufbahn, umfassend eine betätigbare Klemmvorrichtung (9) mit Klemmbacken (9d,9 f), um das Fahrbetriebsmittel (1) über die Klemmbacken (9d,9f) mit einem Förderseil (8) zu verbinden oder wieder vom Förderseil (8) zu lösen, sowie umfassend eine Sicherungseinrichtung (5) sowie eine Arretierungsvorrichtung (3), wobei die Arretierungsvorrichtung (3) derart auf die Sicherungseinrichtung (5) wirkend ausgestaltet ist, dass die Arretierungsvorrichtung (3) in einer aktivierten Stellung die Sicherungseinrichtung (5) in einer geschlossenen Position arretiert, und dass die Arretierungsvorrichtung (3) in einer deaktivierten Stellung es zulässt, dass die Sicherungseinrichtung (5) geöffnet werden kann, **dadurch gekennzeichnet, dass** die Arretierungsvorrichtung (3) eine Wirkverbindung zur Klemmvorrichtung (9) aufweist, um die Arretierungsvorrichtung (3) abhängig von der Stellung der Klemmvorrichtung (9) in eine aktivierte Stellung oder in eine deaktivierte Stellung zu bringen.

2. Fahrbetriebsmittel nach Anspruch 1, **dadurch gekennzeichnet, dass** das Fahrbetriebsmittel (1) als ein Sessel (1a) eines Sessellifts ausgestaltet ist, und dass die Sicherungseinrichtung (5) als ein schwenkbarer Bügel (5a) ausgestaltet ist.

3. Fahrbetriebsmittel nach Anspruch 2, **dadurch gekennzeichnet, dass** die Arretierungsvorrichtung (3) ein Anschlagteil (3c) umfasst, welcher derart bezüglich der Klemmvorrichtung (9) angeordnet ist, dass die geöffnete Klemmvorrichtung (9) auf das Anschlagteil (3c) einwirkt und dieses verschiebt, dass die Arretierungsvorrichtung (3) ein lösbares Verriegelungsteil (3p) umfasst, welches mit einer Drehachse (5d) des Schliessbügels (5a) verbunden ist, und dass das Anschlagteil (3c) und das Verriegelungsteil (3p) eine Wirkverbindung aufweisen.

4. Fahrbetriebsmittel nach Anspruch 3, **dadurch gekennzeichnet, dass** das Anschlagteil (3c) und das Verriegelungsteil (3p) über einen Bowdenzug wirkungsmässig miteinander verbunden sind.

5. Fahrbetriebsmittel nach einem der vorhergehenden Ansprüche, **dadurch gekennzeichnet, dass** die Klemmvorrichtung (9) eine horizontal Achse (91) aufweist, dass die Achse (91) eine Drehachse (9i) aufweist, um welche eine elastische Vorrichtung (9c) schwenkbar mit der Achse (91) verbunden ist, wobei die elastische Vorrichtung (9c), die Achse (91) und die Arretierungsvorrichtung (3) derart gegenseitig angepasst ausgestaltet und angeordnet sind, dass die elastische Vorrichtung (9c) in einer vorherbestimmten Schwenklage eine Wirkverbindung zur Arretierungsvorrichtung (3) aufweist.

6. Fahrbetriebsmittel nach Anspruch 5, **dadurch gekennzeichnet, dass** die Klemmvorrichtung (9) einen Klemmhebel (9b) umfasst, an dessen einem Ende die Klemmbacke (9d) angeordnet ist und dessen anderes Ende über ein Drehlager (9g) mit einem Steuerhebel (9a) verbunden ist, dass der Klemmhebel (9b) an einem Drehlager (9e) drehbar gelagert ist, welches mit der horizontalen Achse (9l) verbunden ist, und dass die elastische Vorrichtung (9c) über ein Drehlager (9h) mit dem Steuerhebel (9a) verbunden ist, sodass der Steuerhebel (9a) um zwei parallel verlaufende, gegenseitig beabstandete Drehachsen (9g,9h) drehbar gelagert ist.

7. Fahrbetriebsmittel nach einem der Ansprüche 3 bis 6, **dadurch gekennzeichnet, dass** ein Betätigungshebel (3a) zwei Schenkel aufweist und um eine Drehachse (3b) schwenkbar gelagert ist, dass das Anschlagteil (3c) mit einem der Schenkel fest verbunden ist, und dass der andere Schenkel ein Betätigungsteil (3d) aufweist, welches auf das Endteil eines Drahtseils (3e) des Bowdenzugs einwirkt.

8. Umlaufbahn umfassend ein Förderseil (8), eine Station und zumindest ein Fahrbetriebsmittel (1) nach einem der vorhergehenden Ansprüche.

9. Verfahren zum Betrieb einer Umlaufbahn umfassend ein Förderseil (8), umfassend zumindest ein Fahrbetriebsmittel (1) mit einer Sicherungseinrichtung (5), einer Arretierungsvorrichtung (3) zum Arretieren der Sicherungseinrichtung (5) sowie einer Klemmvorrichtung (9), sowie umfassend zumindest eine Station, wobei die Klemmvorrichtung (9) während dem Einfahren des Fahrbetriebsmittels (1) in die Station betätigt wird, um das Fahrbetriebsmittel (1) vom Förderseil (8) zu lösen, **dadurch gekennzeichnet, dass** die Arretierungsvorrichtung (3) durch die Klemmvorrichtung (9) derart betätigt wird, sodass die Arretierungsvorrichtung (3) nicht mehr auf die Sicherungseinrichtung (5) einwirkt, und die Sicherungseinrichtung (5) dadurch geöffnet werden kann.

## Claims

1. Drive operation means (1) for a circular path, comprising an actuatable clamping device (9) having clamping jaws (9d, 9f) for connecting the drive operation means (1) by way of the clamping jaws (9d, 9f) to a traction cable (8) or to release said drive operation means (1) from the traction cable (8), and comprising a securing installation (5) and an arresting device (3), wherein the arresting device (3) is designed to act on the securing installation (5) in such a manner that the arresting device (3) in an activated position arrests the securing installation (5) in a closed position, and that the arresting device (3) in a deactivated position permits that the securing installation (5) may be opened, **characterized in that** in order for the arresting device (3) to be moved to an activated position or to a deactivated position, depending on the position of the clamping device (9), the arresting device (3) has an operational connection to the clamping device (9).

2. Drive operation means according to Claim 1, **characterized in that** the drive operation means (1) is designed as a seat (1a) of a chair lift, and **in that** the securing installation (5) is designed as a pivotable bracket (5a).

3. Drive operation means according to Claim 2, **characterized in that** the arresting device (3) comprises a stop piece (3c) which in relation to the clamping device (9) is disposed in such a manner that the opened clamping device (9) acts on the stop piece (3c) and displaces the latter, **in that** the arresting device (3) comprises a releasable latch piece (3p) which is connected to a rotation axle (5d) of the closing bracket (5a), and **in that** the stop piece (3c) and the latch piece (3p) have an operational connection.

4. Drive operation means according to Claim 3, **characterized in that** the stop piece (3c) and the latch piece (3p) are operationally interconnected by way of a Bowden control.

5. Drive operation means according to one of the preceding claims, **characterized in that** the clamping device (9) has a horizontal axle (91), **in that** the axle (91) has a rotation axle (9i) about which an elastic device (9c) is pivotably connected to the axle (91), wherein the elastic device (9c), the axle (91), and the arresting device (3) are designed and disposed so as to be mutually adapted in such a manner that the elastic device (9c) in a predetermined pivot position has an operational connection to the arresting device (3).

6. Drive operation means according to Claim 5, **characterized in that** the clamping device (9) comprises a clamping lever (9b) on the one end of which the clamping jaw (9d) is disposed and the other end of which by way of a pivot bearing (9g) is connected to a control lever (9a), **in that** the clamping lever (9b) is rotatably mounted on a pivot bearing (9e) which is connected to the horizontal axle (91), and **in that** the elastic device (9c) is connected by way of a pivot bearing (9h) to the control lever (9a) such that the control lever (9a) is mounted so as to be rotatable about two mutually spaced apart pivot axles (9g, 9h) which run parallel with one another.

7. Drive operation means according to one of Claims 3 to 6, **characterized in that** an actuation lever (3a) has two legs and is mounted so as to be pivotable about a pivot axle (3b), **in that** the stop piece (3c) is fixedly connected to one of the legs, and **in that** the other leg has an actuation piece (3d) which acts on the end piece of a steel cable (3e) of the Bowden control.

8. Circular path comprising a traction cable (8), a station, and at least one drive operation means (1) according to one of the preceding claims.

9. Method for operating a circular path comprising a traction cable (8), comprising at least one drive operation means (1) having a securing installation (5), an arresting device (3) for arresting the securing installation (5), and a clamping device (9), and comprising at least one station, wherein the clamping device (9) is actuated when the drive operation means (1) enters the station, in order for the drive operation means (1) to be released from the traction cable (8), **characterized in that** the arresting device (3) is actuated by the clamping device (9) in such a manner that the arresting device (3) no longer acts on the securing installation (5) and, on account thereof, the securing installation (5) may be opened.

## Revendications

1. Élément mouvant (1) pour une boucle de circulation, comprenant un dispositif de serrage (9) pouvant être commandé, avec des mâchoires de serrage (9d, 9f), afin de connecter l'élément mouvant (1) par le biais des mâchoires de serrage (9d, 9f) à un câble de transport (8) ou de le détacher à nouveau du câble de transport (8), et comprenant un dispositif de sécurité (5) ainsi qu'un dispositif de blocage (3), le dispositif de blocage (3) étant configuré de manière à agir sur le dispositif de sécurité (5) de telle sorte que le dispositif de blocage (3), dans une position activée, bloque le dispositif de sécurité (5) dans une position fermée et que le dispositif de blocage (3), dans une position désactivée, permette l'ouverture du dispositif de sécurité (5), **caractérisé en ce que** le dispositif de blocage (3) présente une liaison fonctionnelle au dispositif de serrage (9) afin d'amener le dispositif de blocage (3), en fonction de la position du dispositif de serrage (9), dans une position activée ou dans une position désactivée.

2. Élément mouvant selon la revendication 1, **caractérisé en ce que** l'élément mouvant (1) est configuré sous forme de siège (1a) d'un télésiège, et **en ce que** le dispositif de sécurité (5) est configuré sous forme d'un arceau pivotant (5a).

3. Élément mouvant selon la revendication 2, **caractérisé en ce que** le dispositif de blocage (3) comprend une partie de butée (3c) qui est disposée par rapport au dispositif de serrage (9) de telle sorte que le dispositif de serrage ouvert (9) agisse sur la partie de butée (3c) et la déplace, **en ce que** le dispositif de blocage (3) comprend une partie de verrouillage amovible (3p) qui est connectée à un axe de rotation (5d) de l'arceau de fermeture (5a) et **en ce que** la partie de butée (3c) et la partie de verrouillage (3p) présentent une liaison fonctionnelle.

4. Élément mouvant selon la revendication 3, **caractérisé en ce que** la partie limitée (3c) et la partie de verrouillage (3p) sont connectées l'une à l'autre de manière fonctionnelle par le biais d'un câble Bowden.

5. Élément mouvant selon l'une quelconque des revendications précédentes, **caractérisé en ce que** le dispositif de serrage (9) présente un axe horizontal (91), **en ce que** l'axe (91) présente un axe de rotation (9i) autour duquel un dispositif élastique (9c) est connecté de manière à pouvoir pivoter avec l'axe (91), le dispositif élastique (9c), l'axe (91) et le dispositif de blocage (3) étant configurés et disposés de manière adaptée mutuellement de telle sorte que le dispositif élastique (9c) présente, dans une position de pivotement prédéterminée, une liaison fonctionnelle avec le dispositif de blocage (3).

6. Élément mouvant selon la revendication 5, **caractérisé en ce que** le dispositif de serrage (9) comprend un levier de serrage (9b), au niveau d'une extrémité duquel est disposée la mâchoire de serrage (9d) et qui est connecté au niveau de son autre extrémité par le biais d'un palier pivotant (9g) à un levier de commande (9a), **en ce que** le levier de serrage (9b) est supporté à rotation sur un palier pivotant (9e) qui est connecté à l'axe horizontal (91) et **en ce que** le dispositif élastique (9c) est connecté par le biais d'un palier pivotant (9h) au levier de commande (9a), de telle sorte que le levier de commande (9a) soit supporté à rotation autour de deux axes de rotation (9g, 9h) espacés l'un de l'autre et s'étendant parallèlement.

7. Élément mouvant selon l'une quelconque des revendications 3 à 6, **caractérisé en ce qu'**un levier d'actionnement (3a) présente deux branches et est supporté de manière pivotante autour d'un axe de rotation (3b), **en ce que** la partie de butée (3c) est connectée fixement à l'une des branches et **en ce que** l'autre branche présente une partie d'actionnement (3d) qui agit sur la partie d'extrémité d'un câble métallique (3e) du câble Bowden.

8. Boucle de circulation comprenant un câble de transport (8), une station et au moins un élément mouvant (1) selon l'une quelconque des revendications précédentes.

9. Procédé de fonctionnement d'une boucle de circulation comprenant un câble de transport (8), comprenant au moins un élément mouvant (1) avec un dispositif de sécurité (5), un dispositif de blocage (3) pour bloquer le dispositif de sécurité (5) ainsi qu'un dispositif de serrage (9), et comprenant également au moins une station, le dispositif de serrage (9) étant actionné pendant l'entrée de l'élément mouvant (1) dans la station, afin de détacher l'élément mouvant (1) du câble de transport (8), **caractérisé en ce que** le dispositif de blocage (3) est actionné par le dispositif de serrage (9) de telle sorte que le dispositif de blocage (3) n'agisse plus sur le dispositif de sécurité (5) et le dispositif de sécurité (5) peut alors être ouvert.
